# EUROPÄISCHE PATENTSCHRIFT

(11) **EP 3 042 874 B1**
(45) Veröffentlichungstag und Bekanntmachung des Hinweises auf die Patenterteilung: **07.03.2018**
(21) Anmeldenummer: 15000013.1
(22) Anmeldetag: 07.01.2015
(51) Int. Cl.: B66B 7/12

(54) **Aufzuggurtüberwachung**
Lift belt monitoring
Surveillance de courroie d'ascenseur

(43) Veröffentlichungstag der Anmeldung: 13.07.2016
(73) Patentinhaber: Woertz Engineering AG, 4132 Muttenz (CH)
(72) Erfinder: Onodi, Tamas, CH-8032 Zürich (CH); Dreier, Andreas, CH-4208 Nunningen (CH)
(74) Vertreter: Samson & Partner Patentanwälte mbB

(56) Entgegenhaltungen:
- WO-A2-00/58706
- WO-A2-2005/094248
- WO-A2-2005/094249

## Beschreibung

### GEBIET DER ERFINDUNG

Die Erfindung betrifft eine Einrichtung zur Überwachung von Aufzugsgurten, zum Beispiel mittels Widerstandsmessung durch Vierleitermessung, eine überwachte Aufzugsanlage und ein Verfahren zur Überwachung von Aufzugsgurten.

### HINTERGRUND

Tragseile für Aufzüge werden u.a. als Flachbänder bzw. als Gurte ausgebildet, da diese ein verdrillungsfreies Auf- und Abrollverhalten und eine relativ hohe Tragkraft haben.

Zur Tragkraftüberprüfung der Zugseile bzw. des gesamten Aufzugsgurts ist es z.B. in der Druckschrift WO 2005/094249 A2 vorgeschlagen worden, die elektrischen Zugseil-Widerstände zu überwachen. Die Zugseile werden mit Hilfe sog. Verbindungselemente elektrisch kontaktiert, die mit ihrem Ende den Schutzmantel über dem Zugseil durchdringen. Ein sog. Klammerelement auf der Rückseite sorgt für Gegendruck.

WO 2000/58706 A2 beschreibt die Verwendung einer sog. Kelvin-Brücke zum Messen eines Tragseil-Widerstands. Dabei werden die Enden eines Tragseiles mit einer Stromquelle verbunden, und die am stromdurchflossenen Tragseil abfallende Spannung wird gemessen.

### KURZFASSUNG DER ERFINDUNG

Ein erster Aspekt betrifft eine Einrichtung zur Überwachung eines Aufzugsgurts mit wenigstens zwei in einem elektrisch isolierenden Mantel eingebetteten elektrisch leitfähigen Zugseilen mittels Widerstandsmessung. Die Zugseile verlaufen gegeneinander elektrisch isoliert und parallel zueinander in einer gemeinsamen Ebene im Mantel liegend. Die Einrichtung umfasst eine Kontaktierungseinrichtung mit wenigstens einer Kontaktierungsvorrichtung mit Kontaktelementen und ein Widerstandsmesssystem, welches mit Hilfe der Kontaktelemente elektrisch mit den Zugseilen des Aufzugsgurts verbindbar ist. Die wenigstens eine Kontaktierungsvorrichtung ist mit Kontaktelementen für jedes der wenigstens zwei Zugseile zur abisolierfreien Berührungskontaktierung der Zugseile durch den elektrisch isolierenden Mantel ausgerüstet. Das Widerstandsmesssystem ist dazu eingerichtet, den elektrischen Widerstand wenigstens eines Zugseils mittels Vierleitermessung, d.h. mit getrennter Kontaktierung für Stromfluss und Spannungsmessung, zu ermitteln. In einer solchen Vierleitermessung ist die Einspeisung eines Mess-Hilfsstroms über die Stromflusskontaktierung und damit das Fließen des Mess-Hilfsstroms entlang des wenigstens einen Zugseils realisiert. Über die Spannungsmessungskontaktierung des wenigstens einen Zugseils ist eine abfallende elektrische Spannung abgreifbar. Der elektrische Zugseil-Widerstand ist mit Hilfe der abfallenden elektrischen Spannung und des bekannten Mess-Hilfsstroms ermittelbar.

Ein weiterer Aspekt betrifft eine Aufzugsanlage, umfassend wenigstens einen Aufzugskorb, eine Fördereinrichtung für den wenigstens einen Aufzugskorb und eine Einrichtung zur Überwachung des Aufzugsgurts der oben genannten Art. Die Fördereinrichtung weist wenigstens einen Aufzugsgurt mit mehreren Zugseilen auf, die am Aufzugskorb befestigt sind.

Ein weiterer Aspekt betrifft ein Verfahren zur Überwachung von Aufzugsgurten mit wenigstens zwei in einem elektrisch isolierenden Mantel eingebetteten elektrisch leitfähigen Zugseilen mittels Widerstandsmessung. Die Zugseile verlaufen gegeneinander elektrisch isoliert und parallel zueinander in einer gemeinsamen Ebene im Mantel liegend. Das Verfahren wird mit Hilfe einer Überwachungseinrichtung durchgeführt, wobei die Überwachungseinrichtung ein Widerstandsmesssystem umfasst. Das Widerstandsmesssystem ist mittels abisolierfreier Berührungskontaktierung mit den Zugseilen durch den elektrisch isolierenden Mantel elektrisch verbunden. Mit Hilfe einer Kontaktierungseinrichtung mit wenigstens einer Kontaktierungsvorrichtung mit Kontaktelementen für jedes der wenigstens zwei Zugseile ist die elektrische Verbindung der Zugseile des Aufzugsgurts mit dem Widerstandsmesssystem bereitgestellt. Das Verfahren umfasst die folgenden Schritte um mit dem Widerstandsmesssystem den elektrischen Widerstand wenigstens eines Zugseils mittels Vierleitermessung, d.h. mit getrennter Kontaktierung für Stromfluss und Spannungsmessung, zu ermitteln: Einspeisung eines Mess-Hilfsstroms über die Stromflusskontaktierung und damit das Fließen des Mess-Hilfsstroms entlang des wenigstens einen Zugseils. Abgreifen der abfallenden elektrischen Spannung von wenigstens einem Zugseil über die Spannungsmessungs-kontaktierung. Ermittlung des elektrischen Zugseil-Widerstands mit Hilfe der abfallenden elektrischen Spannung und des bekannten Mess-Hilfsstroms.

Andere Merkmale ergeben sich aus den offenbarten Einrichtungen und Verfahren oder werden dem Fachmann aus der folgenden Beschreibung der Beispiele und den begleitenden Figuren klar.

### ALLGEMEINE ERLÄUTERUNG, AUCH BETREFFEND FAKULTATIVE AUSGESTALTUNGEN DER ERFINDUNG

Eine Eigenschaft einer abisolierfreien Berührungskontaktierung liegt in der nicht-stoffschlüssigen Verbindung der Kontaktelemente, z.B. Stifte, mit den Zugseilen. Der elektrische Kontakt wird im Wesentlichen durch die Elastizität der Zugseil-Litze und den Gegendruck der Zugseil-Ummantelung aufrechterhalten. Dieser Druck-Gegendruck-Zustand kann zeitlichen und umgebungsbedingten Änderungen unterworfen sein, wodurch sich die Güte der elektrischen Kontaktierung der Kontaktelemente zum Zugseil über die Zeit verändern kann.

Die Erfinder haben erkannt, dass durch eine Verknüpfung zweier Techniken, nämlich zum einen die abisolierfreie Berührungskontaktierung der Zugseile und zum anderen eine Widerstandsbestimmung der Zugseile mittels Vierleitermessung, eine einfache Kontaktierungsmethode für Zugseile, die robust gegenüber den oben genannten zeitlichen Veränderungen ist, bereitgestellt wird. Mit der Vierleitermessung kann nämlich ein möglicher Einfluss des Übergangswiderstands auf das Messergebnis gering gehalten werden.

Die beschriebene Einrichtung ist zur Überwachung eines Aufzugsgurts mit wenigstens zwei in einem elektrisch isolierenden Mantel eingebetteten und elektrisch leitfähigen Zugseilen vorgesehen. Die Zugseile verlaufen gegeneinander elektrisch isoliert und parallel zueinander in einer gemeinsamen Ebene im Mantel liegend. Die Überwachung eines Aufzugsgurts geschieht durch Messung des elektrischen Widerstands der Zugseile, die in diesen eingebettet sind.

Die Zugseile können als einzelne Litzen, zum Beispiel aus Stahl, oder als Drahtseile aus einer Vielzahl solcher Litzen ausgebildet sein. Die Zugseile sind zum Beispiel Seile, die 6 Litzen mit jeweils 7 Drähten aufweisen. Ein 6×19 Standardseil hat 6 Litzen, die jeweils 19 Drähte aufweisen. Bei manchen Litzenseilen werden die Litzen so auf eine Einlage aus einem Kunststoffstab gepresst, dass der Kunststoff den Innenraum zwischen den Litzen vollständig ausfüllt, was die Litzen stabilisiert und ihre Berührung verhindert. Die Drahtseile sind nach DIN EN 12385 nach ihrem Aufbau eingeteilt.

Beim Einsatz der Seile für die Personenförderung ist die sonst übliche visuelle und taktile Seilinspektion nicht ausreichend und in den vorliegenden Ausgestaltungen in einem Aufzugsgurt eingebettet auch nicht möglich. Bei Aufzügen werden deshalb parallel tragende Seile und Fangvorrichtungen zur Verhinderung eines Absturzes eingesetzt. Die Seile können, zum Beispiel, auch im Durchlauf mit magnetischen Verfahren geprüft werden, mit denen auch innere Drahtbrüche entdeckt werden können.

Wegen der Verseilung der Drähte können diese nach wenigen Windungen abseits von ihrem Bruch wieder vollständig mittragen. Ein Teil der Drähte kann also gebrochen sein kann, bevor die Sicherheit beeinträchtigt ist. Die Anzahl der gebrochenen Drähte der Zugseile kann mit der beschriebenen Einrichtung überwacht werden.

Die Einrichtung umfasst eine Kontaktierungseinrichtung mit wenigstens einer Kontaktierungsvorrichtung an einem Ende oder an beiden Enden des Aufzugsgurts und ein Widerstandsmesssystem, welches mit Hilfe der Kontaktierungseinrichtung elektrisch mit den Zugseilen des Aufzugsgurts verbindbar ist. Die wenigstens eine Kontaktierungsvorrichtung ist mit Kontaktelementen für jedes der wenigstens zwei Zugseile zur abisolierfreien Berührungskontaktierung der Zugseile durch den elektrisch isolierenden Mantel ausgerüstet. Bei der Kontaktierung handelt es sich beispielsweise um eine Anzapfkontaktierung mittels Dornen, die den Mantel durchdringen, und so die Zugseile abisolierfrei anzapfen, d.h. das vorbeilaufende Zugseil elektrisch kontaktieren.

Das Widerstandsmesssystem ist dazu eingerichtet, den elektrischen Widerstand wenigstens eines Zugseils mittels Vierleitermessung, d.h. mit getrennter Kontaktierung für Stromfluss und Spannungsmessung, zu ermitteln.

Bei der Vierleitermessung erfolgt eine Einspeisung eines Mess-Hilfsstroms über die Stromflusskontaktierung, d.h. über die Kontaktelemente, die beispielsweise mit einer Stromquelle, die einen konstanten geregelten Strom liefert, verbunden sind. Damit wird das Fließen des Mess-Hilfsstroms entlang des auszumessenden Zugseils erreicht. Durch die Kenntnis des Stroms, der den zu ermittelnden Widerstand durchfließt, kann mit einem Spannungsmessgerät mit großem Innenwiderstand (d.h. einem Innenwiderstand, der einem Vielfachen des zu ermittelnden Widerstands entspricht), nahezu stromfrei die am zu ermittelnden Widerstand abfallende Spannung gemessen werden.

Über die Spannungsmessungskontaktierung des auszumessenden Zugseils, d.h. die Kontaktelemente, die beispielsweise mit einem Gleichspannungsmessgerät verbunden sind, ist eine abfallende elektrische Spannung abgreifbar. Der elektrische Zugseil-Widerstand ist mit Hilfe der abfallenden elektrischen Spannung und des bekannten Mess-Hilfsstroms ermittelbar. Die Überwachungseinrichtung weist eine Anschlussleitung auf, die die Kontaktelemente mit dem Widerstandsmesssystem, welches in diesen Fällen auch weiter entfernt angebracht sein kann, elektrisch verbindet. Das Widerstandsmesssystem ermittelt die abfallende Spannung und errechnet dann aus dieser Spannung und dem bekannten Mess-Hilfsstrom den Widerstand des Zugseils oder der Zugseile zwischen den Spannungsmessungskontaktierungen der wenigstens einen Kontaktierungsvorrichtung.

Die Anschlussleitung ist als Flachkabel ausgebildet, d.h. die Adern der Anschlussleitung stehen in wohldefinierter Beziehung zueinander, nämlich parallel voneinander beabstandet in einer Ebene. Die Kontaktelemente der Kontaktierungseinrichtung kontaktieren jeweils ein Zugseil des Aufzugsgurts elektrisch mit einer Ader des Flachkabels und das Flachkabel weist genauso viele Adern auf, wie der Aufzugsgurt Zugseile hat.

In manchen Ausgestaltungen umfasst die Kontaktierungseinrichtung zwei Kontaktierungsvorrichtungen, wobei eine Kontaktierungsvorrichtung für jedes Ende des Aufzugsgurts vorgesehen ist. Somit ist die Kontaktierungseinrichtung räumlich über die ganze Länge des Aufzugsgurts ausgedehnt und der Mess-Hilfsstrom kann zwischen diesen beiden Kontaktierungsvorrichtungen fließen. Durch Abgreifen der Spannung an der Spannungsmessungskontaktierung in den Kontaktierungsvorrichtungen ist zusammen mit dem bekannten Mess-Hilfsstrom der elektrische Widerstand der Zugseile messbar bzw. direkt berechenbar.
In manchen Ausgestaltungen umfasst die Kontaktierungseinrichtung nur eine Kontaktierungsvorrichtung, wobei die Kontaktierungsvorrichtung an einem Ende des Aufzugsgurts vorgesehen ist. Hierbei misst das Messsystem der Überwachungseinrichtung den elektrischen Widerstand von Zugseilen des Aufzugsgurts die am gegenüberliegenden Ende des Aufzugsgurts elektrisch miteinander verbunden sind, also wenigstens zwei Zugseile auf einmal. Durch die Kontaktierung am einen Ende des Aufzugsgurts und der elektrischen Verbindung am anderen Ende des Aufzugsgurts sind die besagten Zugseile in Serie geschaltet.
In alternativen Ausgestaltungen sind mehrere Zugseile miteinander verbunden, wodurch die Anzahl an benötigten Kontaktelementen reduziert wird. Dadurch können die Zugseil-Widerstände nicht getrennt sondern nur in diesem Verbund ermittelt werden. Auf diese Weise kann eine Kette aus Zugseilen gebildet werden, die nur zwei Kontaktelemente zur Spannungsmessung benötigt. Die beiden äußeren Zugseile werden strom-und spannungskontaktiert während die inneren Zugseile auf abwechselnden Seiten elektrisch miteinander in Kontakt stehen und so einen langen Leiter bilden.
In manchen Ausgestaltungen dient die wenigstens eine Kontaktierungsvorrichtung sowohl der Stromflusskontaktierung als auch der Spannungsmessungskontaktierung. Die Kontaktierungsvorrichtung hat Kontaktelemente zur Stromkontaktierung und zur Spannungskontaktierung, zum Beispiel Kontaktstifte, die einen Kunststoff- bzw. Kabelmantel durchdringen können. Die Kontaktelemente zur Stromkontaktierung sind mit dem Ausgang der Stromquelle elektrisch verbunden, zum Beispiel über ein oder mehrere Kabel. Die Kontaktelemente zur Spannungskontaktierung sind mit dem Eingang des Spannungsmessgeräts elektrisch verbunden.
In manchen Ausgestaltungen umfasst die wenigstens eine Kontaktierungsvorrichtung wenigstens zwei Teilvorrichtungen; Eine Stromkontaktierungs-Teilvorrichtung und eine Spannungskontaktierungs-Teilvorrichtung. Die Stromkontaktierungs-Teilvorrichtung weist Kontaktelemente, die zum Stromfluss mit dem Ausgang der Stromquelle elektrisch verbunden sind, auf. Die Spannungskontaktierungs-Teilvorrichtung weist Kontaktelemente, die zur Spannungsmessung mit dem Eingang des Spannungsmessgeräts elektrisch verbunden sind, auf.
In manchen Ausgestaltungen sind die wenigstens zwei Teilvorrichtungen räumlich, d.h. baulich, voneinander getrennt, in anderen Ausgestaltungen umfasst die Kontaktierungsvorrichtung die wenigstens zwei Teilvorrichtungen in einem gemeinsamen Gehäuse.

In manchen Ausgestaltungen sind auch die Adern des Flachkabels von den Kontaktelementen abisolierfrei kontaktiert. Das bedeutet elektrischer Kontakt zwischen den Kontaktelementen und den Adern des Flachkabels kann hergestellt werden, ohne vorher die Kabelisoliereng zu entfernen. Somit sind Zugseile und Flachkabeladern abisolierfrei elektrisch miteinander verbunden und zwar immer ein Zugseil mit einer Ader des Flachkabels.

In manchen Ausgestaltungen sind die Kontaktelemente der Kontaktierungseinrichtung als Kontaktdorne ausgebildet. Die Dornen dringen bei Druckbeaufschlagung durch den Mantel des Aufzugsgurts und/oder den Mantel des Flachkabels und stellen einen elektrischen Kontakt zu den im Inneren verlaufenden Zugseilen bzw. Adern her. In manch anderen Ausgestaltungen sind die Kontaktelemente als Kontaktmesser oder Kontaktstifte bzw. Kontaktnägel ausgebildet.

In manchen Ausgestaltungen sind die Kontaktdorne als Einzeldorne ausgebildet. Sie kontaktieren jeweils eine Ader des Flachkabels mit einem Zugseil des Aufzugsgurts. Ein- und derselbe Einzeldorn durchdringt von einer Seite kommend die Ader des Flachkabels und dringt wenigstens zum Teil in ein Zugseil ein. Die Ein- bzw. Durchdringung führt, zum Beispiel, zu einer Verschiebung und Verdrängung der Litzen im Aufzugsgurt und/oder im Flachkabel. Deshalb werden die Kontaktierungseinrichtungen am Ende des Aufzugsgurts angebracht, d.h. hinterhalb der Aufhängung, wo keine Zugkräfte mehr wirken.

In manchen Ausgestaltungen sind die Kontaktelemente als Doppeldorne ausgebildet. Sie sind zwischen dem Aufzugsgurt und dem Flachkabel angeordnet und ihre Teildornen erstrecken sich in entgegengesetzte Richtungen.

Die Doppeldorne sind also als Nägel mit zwei Spitzen aufzufassen und können eine rautenförmige Längsschnittfläche aufweisen. Die Doppeldorne können alternativ zwei einzelne Teildornen aufweisen, die in der Mitte zwischen den Teildornen elektrisch miteinander verbunden sind. Dabei kann sich zwischen den Teildornen auch eine isolierende Schicht befinden, die gezielt mit einem Verbindungsstück von einem Teildorn zum anderen überbrückt ist.

Ein Doppeldorn kontaktiert jeweils eine Ader des Flachkabels mit einem Zugseil des Aufzugsgurts. Ein Teildorn durchdringt die Aderisolierung des Flachkabels und ist somit mit einer darunterliegenden Ader des Flachkabels elektrisch verbunden. Der entgegengesetzte Teildorn durchdringt den Mantel des Aufzugsgurts und ist somit mit einem darunterliegenden Zugseil des Aufzugsgurts elektrisch verbunden. Da die beiden Teildorne elektrisch miteinander verbunden sind, sind auch die Paare aus Zugseil und Flachkabelader elektrisch miteinander verbunden, und zwar beide abisolierfrei.

In manchen Ausgestaltungen ist das Flachkabel im rechten Winkel zum Aufzugsgurt angeordnet und spannt im Kontaktierungsbereich, d.h. im Bereich des Aufzugsgurts wo die Kontaktierungseinrichtung angeordnet ist, eine Ebene parallel zur Ebene des Aufzugsgurts auf. Mit anderen Worten, das Flachkabel liegt in einem Winkel von 90° auf dem Aufzugsgurt und wird in dieser Position von den Kontaktdornen der Kontaktierungseinrichtung entweder komplett oder zumindest teilweise durchdrungen und die Adern des Flachkabels sind somit im elektrischen Kontakt zu den Zugseilen des Aufzugsgurts.

In manchen Ausgestaltungen sind die Kontaktelemente in wenigstens zwei Reihen angeordnet und die Kontaktelemente weisen einen Durchmesser auf, welcher größer ist als der Abstand zwischen zwei Zugseilen. Hierdurch ergibt sich eine "Matrix-Anordnung" die Kontaktelemente erlaubt, die einen maximalen Durchmesser von mehr als einem Zugseilabstand haben.

Zum Beispiel wird in einer Reihe von Kontaktelementen nur jedes zweite Zugseil kontaktiert und die dazwischenliegenden Zugseile werden in einer oder mehr weiteren Reihen von Kontaktelementen kontaktiert. Auf diese Weise kann eine zweidimensionale Struktur gebildet werden, die "dichten Kugelpackung" in zwei Dimensionen angenähert ist. Die Kontaktelemente können konisch von ihrer Spitze aus zu ihrer Befestigung hin zulaufen, wo sie, wie oben erwähnt, eine maximale Breite bzw. einen maximalen Durchmesser von mehr als einem Zugseilabstand erreichen können. Durch diese konische Form wirkt ein erhöhter Druck auf die Verseilung der Litzen wodurch der elektrische Kontakt verbessert wird.

Die beschriebene Einrichtung zur Überwachung des Aufzugsgurts in ihren verschiedenen Ausführungsformen und Ausgestaltungen kann in einer Aufzugsanlage integriert sein. Neben der Überwachungseinrichtung weist eine solche Aufzugsanlage noch wenigstens einen Aufzugskorb zum Transport von Personen und/oder Lasten und eine Fördereinrichtung zum Bewegen des wenigstens einen Aufzugskorbs auf. Die Fördereinrichtung umfasst wenigstens einen Aufzugsgurt an dem der wenigstens eine Aufzugskorb befestigt ist. Der Aufzugsgurt umfasst wenigstens zwei Zugseile, die das Gewicht des Aufzugskorbs und der zu transportierenden Personen und/oder Lasten tragen.

In manchen Ausführungsformen wird durch Drehbewegung einer Antriebsrolle der Fördereinrichtung die Länge des Aufzugsgurts auf einer Seite der Antriebsrolle verkürzt und auf der anderen Seite entsprechend verlängert. Durch diese Verkürzung bzw. Verlängerung des Aufzugsgurtstücks zwischen der Antriebsrolle und der Aufzugsgurtaufhängung wird der Aufzugskorb innerhalb eines Aufzugsschachts der Aufzugsanlage hoch bzw. runter bewegt. Alternativ kann bei anderen Ausführungsformen der Aufzugskorb durch Auf- und Abrollen des Aufzugsgurts nach oben bzw. unten bewegt werden.

Das beschriebene Verfahren ist zur Überwachung von Aufzugsgurten mit wenigstens zwei in einem elektrisch isolierenden Mantel eingebetteten elektrisch leitfähigen Zugseilen mittels Widerstandsmessung vorgesehen. Dabei sind die Zugseile elektrisch gegeneinander isoliert parallel zueinander in einer gemeinsamen Ebene liegend im Mantel angeordnet.

Das Verfahren wird mit Hilfe einer Überwachungseinrichtung durchgeführt die ein Widerstandsmesssystem umfasst. Die Überwachungseinrichtung weist zusätzlich eine Kontaktierungseinrichtung mit wenigstens einer Kontaktierungsvorrichtung auf, welche mit Kontaktelementen für jedes der wenigstens zwei Zugseile eine abisolierfreie Berührungskontaktierung zu den Zugseilen des Aufzugsgurts durch den elektrisch isolierenden Mantel herstellt. Berührungskontaktierung meint hier eine nicht-festverbundene Kontaktierung, also durch Entfernen der Kontaktierungseinrichtung wieder lösbare Verbindungen.

Eine Kontaktierungsvorrichtung ist entweder an einem Ende des Aufzugsgurts oder an beiden Enden des Aufzugsgurts angeordnet. Durch die Kontaktelemente sind die Zugseile des Aufzugsgurts elektrisch mit dem Widerstandsmesssystem über die Kontaktierungseinrichtung verbunden.

Das Verfahren zur Überwachung von Aufzugsgurten umfasst mehrere Schritte, um die Tragkraft des Aufzugsgurts gewährleisten zu können. Die Tragkraft des Aufzugsgurts wird über den Widerstand der im Gurt verlaufenden Zugseile ermittelt. Im Falle von Beschädigungen an den Zugseilen steigt der gemessene Widerstand an. Diese Beschädigungen können Brüche von einzelnen Drähten, über Litzen, bis hin zum Bruch eines ganzen Zugseils sein. Zur Bestimmung des Widerstands von wenigstens einem elektrisch leitenden Zugseil wird eine Vierleitermessung durchgeführt, d.h. eine Widerstandsmessung mit getrennter Kontaktierung für Stromfluss und Spannungsmessung.

Ein Mess-Hilfsstrom wird über die Stromflusskontaktierung in das wenigstens eine Zugseil eingespeist und zwar beispielsweise so, dass das Zugseil über die ganze tragende Länge des Aufzugsgurts von diesem Mess-Hilfsstrom durchflossen wird, d.h. wenigstens in dem Stück des Aufzugsgurts das zwischen den Befestigungspunkten des Aufzugsgurts liegt. Eine elektrische Spannung wird an den Spannungsmessungskontaktierungen abgegriffen. Diese elektrische Spannung wird an einer Position auf dem Aufzugsgurt innerhalb der Stromflusskontaktierungen, aber außerhalb der Befestigungspunkte des Aufzugsgurts an der Aufzugsanlage abgegriffen, d.h. an Positionen an denen keine Zugkräfte wirken. Bei bekanntem und konstantem Mess-Hilfsstrom entspricht der Zugseil-Widerstand nach der linearen Beziehung **U** = **R** * **I** der gemessenen Spannung (mit konstantem Faktor; dem Mess-Hilfsstrom). Auch bei zeitlich verändertem Mess-Hilfsstrom ist bei Kenntnis der beiden Werte von Strom und Spannung zu einem bestimmten Zeitpunkt der Zugseil-Widerstand bestimmbar.

In manchen Ausgestaltungen wird beim Verfahren zur Überwachung von Aufzugsgurten eine Überwachungseinrichtung mit einem oder mehreren der oben beschriebenen Merkmale verwendet.

### KURZE BESCHREIBUNG DER ZEICHNUNG

Im Folgenden werden Beispiele auch anhand der beiliegenden Zeichnung erläutert; dabei zeigen:
- Fig. 1: eine Ausführungsform einer Aufzugsanlage mit einer Fördereinrichtung für einen Aufzugskorb und einer Überwachungseinrichtung für einen Aufzugsgurt,
- Fig. 2: eine Ausführungsform einer Aufzugsfördereinrichtung sowie einer Überwachungseinrichtung samt Messsystem mit jeweils einer Kontaktierungsvorrichtung an den beiden Enden des Aufzugsgurts,
- Fig. 3: eine andere Ausführungsform ähnlich derjenigen von Fig. 2, bei der jedoch die Kontaktierungsvorrichtung nur an einem Ende des Aufzugsgurts vorgesehen ist und bei der Enden der Zugseile am anderen Aufzugsgurt-Ende elektrisch miteinander verbunden sind,
- Fig. 4: eine andere Ansicht mit weiteren Merkmalen der Überwachungseinrichtungen von Fig. 2 und 3;
- Fig. 5: ein Flussdiagramm eines Überwachungsverfahrens, das z.B. bei den Überwachungseinrichtungen von Fig. 1 bis 4 durchgeführt werden kann,
- Fig. 6: eine Ausführungsform eines Vierleitermessungsaufbaus zum Ermitteln eines Zugseil-Widerstands bei unbekannten Zuleitungswiderständen, die z.B. bei dem Verfahren gemäß Fig. 5 und/oder bei den Überwachungseinrichtungen von Fig. 1 bis 4 Verwendung finden kann,
- Fig. 7: eine detailliertere Ansicht der Kontaktierung des Zugseils aus Figur 6,
- Fig. 8: eine Ausführungsform einer Kontaktierungseinrichtung mit jeweils einer Kontaktierungsvorrichtung für Stromfluss- und Spannungsmessungs-Kontaktierung an beiden Enden des Aufzugsgurts, entsprechend Fig. 2,
- Fig. 9: eine Ausführungsform einer Kontaktierungseinrichtung mit einer Kontaktierungsvorrichtung für Stromfluss- und Spannungsmessungs-Kontaktierung an nur einem Ende des Aufzugsgurts mit elektrischer Zugseil-Verbindung am anderen Ende, entsprechend Fig. 3,
- Fig. 10: eine andere Ansicht der Ausführungsform von Fig. 9, bei der nur eine KontaktierungsTeilvorrichtung dargestellt ist, nämlich diejenige zur Spannungsmessungskontaktierung, sowie deren Verbindung zum Spannungsmessgerät,
- Fig. 11: eine Ausführungsform der in den obigen Figuren dargestellten Kontaktierungsvorrichtung mit Doppeldorn-Kontaktelementen,
- Fig. 12: eine andere Ausführungsform der in den Figuren 1 - 10 dargestellten Kontaktierungsvorrichtung, die im Unterschied zu Fig. 11 Einzeldorne aufweist, wobei in der Figur nur eine Kontaktierungs-Teilvorrichtung dargestellt ist,
- Fig. 13: einen Schnitt der Kontaktierungs-Teilvorrichtung aus Figur 12 entlang der Linie **A-A,**
- Fig. 14: einen vergrößerten Ausschnitt von Figur 12,
- Fig. 15: einen Schnitt der Kontaktierungs-Teilvorrichtung aus Figur 12 entlang der Linie **B-B**.

Die Figuren und die Beschreibung der Figuren beziehen sich auf Beispiele der Erfindung und nicht auf die Erfindung selbst.

### BESCHREIBUNG BEISPIELHAFTER AUSFÜHRUNGSFORMEN

Im Allgemeinen hat der überwachte Aufzuggurt mehr als zwei Zugseile, von denen in manchen der Figuren nur eine geringere Anzahl, z.B. zwei oder vier dargestellt ist.

Eine Aufzugsanlage 1 in einem Gebäude gemäß Fig. 1 hat eine Fördereinrichtung 2, die u.a. einen Aufzugskorb 6 zur Beförderung von Personen und/oder Lasten aufweist. Die Aufzugsanlage 1 umfasst einen Aufzugsschacht mit Führungsschienen für den Aufzugskorb 6. Die Bestandteile der Fördereinrichtung 2 sind in der Beschreibung zu den Figuren 2 und 3 näher erläutert.

Der Aufzugskorb 6 ist über einen Aufzugsgurt 7 mit dem Antrieb der Fördereinrichtung 2 verbunden. Mit Hilfe eines Gegengewichts 13 (siehe Figuren 2 und 3) kann der Aufzugskorb im Aufzugsschacht entlang bewegt werden und transportiert so die Personen und/ oder die geladenen Lasten in die verschiedenen Stockwerke des Gebäudes.

Die Aufzugsanlage 1 weist des Weiteren eine Überwachungseinrichtung 3 auf, um die Tragfähigkeit des Aufzuggurts 7 zu prüfen. Der Aufzugsgurt 7 umfasst mehrere Zugseile 8, von denen in Figur 1 zwei dargestellt sind. Die Zugseile 8 sind in einem gemeinsamen Kunststoffmantel 31 (s. Figur 15) angeordnet. Diese Zugseile 8 tragen das Gewicht des Aufzugskorbs 6 mitsamt der zu transportierenden Personen und/oder Lasten.

Durch die andauernde Zug- und Rollbeanspruchung der Zugseile 8, können diese über die Zeit Abnutzungserscheinungen bzw. Beschädigungen aufweisen, d.h. die Drähte und/oder Drahtlitzen die die Zugseile 8 bilden, können an ein oder mehr Stellen brechen und somit die Tragfähigkeit des gesamten Aufzugsgurts 7 gefährden.

Der Kunststoffmantel 31 schützt die Zugseile 8 vor äußeren Einflüssen, wie zum Beispiel Feuchtigkeit, und erhöht die Traktion des Aufzugsgurts 7 wodurch eine zuverlässige Beförderung des Aufzugskorbs 6 durch den Antrieb der Fördereinrichtung 2 gewährleistet ist. Dieser Schutzmantel 31 verhindert auf der anderen Seite jedoch eine Inspektion der Zugseile 8 auf Beschädigungen durch optische Beobachtungen, wie zum Beispiel durch Überwachungskameras oder durch Wartungspersonal.

Die Aufzugsanlage 1 ist daher mit der bereits erwähnten Überwachungseinrichtung 3 versehen, welche die Integrität der Zugseile 8 mittels Widerstandsmessung durch ein Messsystem 4 überprüft. Sind ein oder mehrere Drähte eines der Zugseile 8 gebrochen, so erhöht sich der elektrische Widerstand dieses Zugseils 8. Das Messsystem 4 ist dazu eingerichtet eben solche Widerstandserhöhungen zu registrieren.

Um den elektrischen Widerstand der Zugseile 8 des Aufzugsgurts 7 zu bestimmen, sind die Zugseile 8 über eine Kontaktierungseinrichtung 5 elektrisch kontaktiert und mit dem Messsystem 4 über die Adern 11 einer Anschlussleitung 10 elektrisch verbunden. Ein elektrischer Strom wird in die Zugseile 8 eingespeist und die an ihnen abfallende Spannung wird vom Messsystem 4 gemessen. In der in Figur 1 gezeigten Ausführungsform weisen die beiden Zugseile 8 an einem Ende des Aufzugsgurts 7 eine elektrische Verbindung 9 auf und bilden eine Serienschaltung, wodurch sie nur an einem Ende elektrisch kontaktiert werden müssen um den gemeinsamen Widerstand zu bestimmen.

Durch den hier beschriebenen Aufbau kann der Widerstand bestimmt werden, welcher ein Maß für die Tragkraft der Zugseile 8 darstellt, und so kann ein auftretender Schaden an der Fördereinrichtung 2 erkannt und behoben werden, bevor Gefahr für Personen und/oder Lasten entsteht.

Eine Ausführungsform einer Aufzugsfördereinrichtung 2 sowie einer Überwachungseinrichtung 3 samt Messsystem 4 mit jeweils einer Kontaktierungsvorrichtung 50 bzw. 50' an den beiden Enden des Aufzuggurts 7 ist in Fig. 2 gezeigt.

Eine beispielhafte Ausführungsform einer Fördereinrichtung 2 gemäß Fig. 2 hat einen Aufzugskorb 6 und ein Gegengewicht 13. Der Aufzugskorb 6 und das Gegengewicht 13 hängen an einem Aufzugsgurt 7, der über die Aufhängungen 12 an der Aufzugsanlage 1 bzw. am umgebenden Gebäude befestigt ist. Diese Aufhängungen 12 nehmen die Zugkräfte des Aufzugsgurts 7 auf und leiten sie an das Gebäude ab.

Der Aufzugsgurt 7 ist zwischen den beiden Aufhängungen 12 über drei Rollen geführt, nämlich eine Aufzugskorbtragrolle 14, eine Antriebsrolle 18 und eine Gegengewichtstragrolle 16. Die Tragrollen 14 und 16 sind jeweils auf zugehörigen Achsen 15 und 17 gelagert. Die Antriebsrolle 18 weist eine Antriebsachse 19 auf, auf der diese gelagert ist. Die Antriebsrolle 18 ist durch einen Antrieb, zum Beispiel einen Elektromotor, antreibbar.

Durch Drehbewegung der Antriebsrolle 18 wird die Länge des Aufzugsgurts 7 auf einer Seite der Antriebsrolle 18 verkürzt und auf der anderen Seite entsprechend verlängert. Durch diese Verkürzung bzw. Verlängerung des Aufzugsgurtstücks zwischen der Antriebsrolle 18 und der Aufhängung 12 wird die Aufzugstragrolle 14 und somit der daran befestigte Aufzugskorb 6 innerhalb eines Aufzugsschachts einer Aufzugsanlage 1 hoch bzw. runter bewegt.

In der in Figur 2 gezeigten Ausgestaltung einer Fördereinrichtung 2 sind die beiden Enden des Aufzugsgurts 7 durch eine Kontaktierungseinrichtung 5 elektrisch kontaktiert. Ende des Aufzugsgurts 7 bezieht sich hierbei auf das Stück des Aufzugsgurts 7 jenseits der Aufhängungen 12, also dort wo keine Zugkräfte durch den Aufzugskorb 6 und/oder das Gegengewicht 13 auf die Zugseile 8 des Aufzugsgurts 7 wirken. Die Aufhängungen 12 sind sozusagen als Zugentlastung für den Aufzugsgurt 7 zu verstehen.

Die Kontaktierungseinrichtung 5 ist in zwei Kontaktierungsvorrichtung 50 bzw. 50' an den jeweiligen Enden des Aufzugsgurts 7 aufgeteilt. Jede der beiden Kontaktierungsvorrichtungen 50, 50' weist für jedes Zugseil 8 des Aufzugsgurts 7 zwei Kontaktierungspunkte auf, einen zur Stromspeisung und einen zur Spannungsmessung. Diese Stromfluss- und Spannungsmessungskontaktierungen sind über eine Anschlussleitung 10 elektrisch mit einem Messsystem 4 zur Zugseil-Widerstandsmessung verbunden.

Bei einer weiteren beispielhaften Ausführungsform einer Fördereinrichtung 2 gemäß Fig. 3 hängen, wie in Figur 2, der Aufzugskorb 6 und das Gegengewicht 13 an einem Aufzugsgurt 7, der über die Aufhängungen 12 an der Aufzugsanlage 1 bzw. am umgebenden Gebäude befestigt ist. Der Aufbau und Betrieb des Aufzugs ist analog zur Ausführungsform die in der Beschreibung im Zusammenhang mit Fig. 2 erläutert ist. Die Überwachungseinrichtung 3 der beispielhaften Aufzugsanlage 1 ist hingegen anders aufgebaut.

Die Zugseile 8 des Aufzugsgurts 7 haben an einem Ende paarweise eine elektrische Verbindung 9, wodurch immer zwei Zugseile 8 eine Serienschaltung bilden. Am anderen Ende sind die Zugseile 8 von einer Kontaktierungseinrichtung 5 elektrisch kontaktiert. In der in Figur 3 dargestellten Ausführungsform fällt die Kontaktierungsvorrichtung 50 mit der Kontaktierungseinrichtung 5 zusammen. Die Kontaktierungsvorrichtung 50 weist pro Zugseil 8 zwei Kontaktierungen auf, wie in Zusammenhang mit Fig. 2 beschrieben ist. Beide Kontaktierungen sind über eine Anschlussleitung 10 mit einem Messsystem 4 zur Widerstandsmessung verbunden, siehe Fig. 4.

Weitere Merkmalen der Überwachungseinrichtungen 3 von Fig. 2 und 3 sind in Fig. 4 dargestellt. Das Messsystem 4 weist eine regelbare Konstant-Stromquelle 20 auf, die der Versorgung des Aufzugsgurts 7, genauer der darin eingebetteten Zugseile 8, mit einem konstanten Mess-Hilfsstrom dient. Die Pole der Konstant-Stromquelle 20 sind über die Adern 11 einer Anschlussleitung 10 mit Stromflusskontaktierungen an den Enden der Zugseile 8 elektrisch verbunden, siehe Figur 2. An den Enden meint hier jenseits der Aufhängungen 12, also ohne Zugbelastung durch den Aufzugskorb 6.

Die an Spannungsmessungskontaktierungen an den Enden, d.h. jenseits der Aufhängungen 12, der Zugseile 8 abfallende Spannung wird über die Adern 11 einer Anschlussleitung 10 über ein Spannungsmessgerät 21 ausgelesen. Die Anschlussleitung 10 kann dabei die Selbe sein wie für die Stromeinspeisung über die Stromflusskontaktierung.

Die regelbare Konstant-Stromquelle 20 und das Spannungsmessgerät 21 sind jeweils über Schnittstellen mit einem Datenbus 24 verbunden. Des Weiteren sind mit diesem Datenbus 24 noch ein Prozessor 22 und ein Datenspeicher 23 verbunden. In dem Datenspeicher 23 sind, zum Beispiel, Informationen über die verschiedenen Zugseil-Widerstände, die gemessenen zeitlichen Spannungsverläufe sowie Referenzwerte für Widerstände und zugehörige Tragkräfte für Zugseile 8 gespeichert. Der Prozessor 22 regelt die Stromquelle 20 innerhalb festgelegter Intervalle für Strom und Spannung, sodass ein geeigneter Mess-Hilfsstrom an den Zugseilen 8 anliegt. "Geeignet" bedeutet, dass der Mess-Hilfsstrom ausreichend groß ist, um einen mit dem gegebenen Spannungsmessgerät 21 mit gewünschter Genauigkeit messbaren Spannungsabfall zu erzeugen, ohne anderseits durch den Stromfluss bedingte Schäden, z.B. durch Wärmeentwicklung hervorzurufen.

Über eine IO-Einheit (Input/Output-Einheit), die ebenfalls an den Datenbus 24 angeschlossen ist, werden Informationen über die aktuellen Zugseil-Widerstände auf einer Grafischen Benutzeroberfläche 25 dargestellt. Im Schadensfall, also etwa beim Bruch eines Zugseils 8 oder beim Bruch einer oder mehrerer Litzen eines Zugseils 8, kann Alarm ausgelöst werden. Daraufhin kann der Aufzugskorb 6 in eine Parkposition gebracht und die Fördereinrichtung 2 inspiziert sowie repariert werden, bevor Personen oder Lasten durch einen Absturz aufgrund eines gerissenen bzw. gebrochenen Zugseiles 8 zu Schaden kommen.

Das Flussdiagramm von Fig. 5 zeigt ein Überwachungsverfahren, das z.B. bei den Überwachungseinrichtungen 3 von Fig. 1 bis 4 durchgeführt werden kann.

Bei Inbetriebnahme einer Aufzugsanlage 1 wird der Stromfluss eines Mess-Hilfsstroms (s. Fig. 4) durch die Zugseile 8 eines Aufzugsgurts 7 sowie die Spannungsmessung der an den Zugseilen 8 abfallenden Spannung eingeschaltet, siehe Schritt 5.1 in Figur 5. Die Stromspeisung und Spannungsmessung geschieht, wie beispielsweise in Fig. 4 zusehen, über ein einheitliches Messsystem 4.

Aus der Kombination des bekannten Mess-Hilfsstroms und der gemessenen Spannung, die entlang der Zugseile 8 abfällt, ist ein Zugseil-Widerstand bestimmbar, was dem Schritt 5.2 in Figur 5 entspricht.

Solange sich der ermittelte Widerstand der Zugseile 8 innerhalb der Sollwerte befindet, wird die Widerstandsmessung, d.h. die Spannungsmessung entlang der Zugseile 8, in einem definierten zeitlichen Abstand kontinuierlich wiederholt. Dies entspricht der **Ja**-Antwort-Schleife des Schrittes 5.3 in Figur 5, welche zurück zu Schritt 5.2 führt.

Für den Fall dass ein Sollwertintervall für die Zugseil-Widerstände überschritten wird, zum Beispiel durch ein gebrochenes Zugseil 8 oder einer Mehrzahl von gebrochenen Drahtlitzen eines Zugseils 8, wird diese Schleife verlassen. Dies entspricht der **Nein**-Antwort des Schrittes 5.3 in Figur 5.

Ist der Widerstand eines Zugseils 8 jenseits der zulässigen Sollwerte, zum Beispiel doppelt so hoch wie ein gespeicherter Referenzwert, was auf eine Beschädigung des Zugseils 8 und daher auf einen möglichen Tragkraftverlust hindeutet, so wird ein Alarm ausgelöst und der Aufzug stillgelegt um Reparaturen vornehmen zu können, was Schritt 5.4 in Figur 5 entspricht.

Fig. 6 zeigt eine Ausführungsform eines Vierleitermessungsaufbaus zum Ermitteln eines Zugseil-Widerstands **R**_{Zugseil} bei unbekannten Zuleitungswiderständen **R**₁₁, **R**₁₂, **R**₁₃ und **R**₁₄, die z.B. bei dem Verfahren gemäß Fig. 5 und/oder bei den Überwachungseinrichtungen von Fig. 1 bis 4, Verwendung finden kann. Der sog. "Zuleitungswiderstand" setzt sich additiv aus dem Übergangswiderstand der elektrischen Zugseil-Kontaktierung und dem Widerstand der jeweiligen Verbindungsleitung 10 zum Spannungs-Messgerät 21 bzw. zur Stromquelle 20 zusammen.

Die Enden des Zugseils 8 werden mit den Adern 11 einer Anschlussleitung 10 kontaktiert und elektrisch mit einer regelbaren Konstant-Stromquelle 20 verbunden. Innerhalb dieser Stromflusskontaktierung wird ein Spannungsmessgerät 21 mit sehr hohem Innenwiderstand parallel zu dem Zugseil 8 angeschlossen. Innerhalb der Stromflusskontaktierung meint hierbei, dass die Spannungsmessungskontaktierung jeweils auf der stromdurchflossenen Seite der Stromflusskontaktierung des Zugseils 8 liegt.

Das Spannungsmessgerät 21 ist über Adern 11 einer Anschlussleitung 10 mit den Spannungsmessungskontaktierungen des Zugseils 8 verbunden. Es kann sich bei den Anschlussleitungen 10 um die gleiche Leitung oder um zwei separate Leitungen handeln. Selbiges gilt auch für die beidseitigen Anschlüsse zu den Kontaktierungen des Zugseils 8, d.h. die Vierleitermessungsschaltung kann mit nur einer, zwei oder auch vier unabhängigen Anschlussleitungen 10 realisiert sein. In jedem Fall sind vier Adern 11 pro Zugseil 8 nötig.

Dadurch dass der Mess-Hilfsstrom die gesamte Länge des Zugseils 8, das ausgemessen werden soll, durchfließt und das Spannungsmessgerät 21 mit sehr hohem Innenwiderstand parallel zu dem auszumessendem Teil des Zugseils 8 geschaltet ist, findet ein Stromfluss von nahezu 100% durch den Zugseil-Widerstand **R**_{Zugseil} statt.

Da Zuleitungswiderstand **R**₁₁, Zugseil-Widerstand **R**_{Zugseil} und Zuleitungswiderstand **R**₁₄ in Serie geschaltet sind, ist der Stromfluss durch den Zugseil-Widerstand **R**_{Zugseit} gleich dem angelegten Mess-Hilfsstrom, welcher innerhalb eines Bereichs frei regelbar und damit bekannt ist.

Die Zuleitungswiderstände **R**₁₂ und **R**₁₃ sind im Vergleich zum Innenwiderstand des Spannungsmessgeräts 21 sehr klein und können vernachlässigt werden.

Mit Hilfe der oben dargelegten Schaltung kann der Zugseil-Widerstand **R**_{Zugseil} trotz unbekannter Zuleitungswiderstände **R**₁₁, **R**₁₂, **R**₁₃ und **R**₁₄ sehr genau über den einfachen Zusammenhang von Mess-Hilfsstrom und gemessener Spannung, nämlich ${R}_{Zugseil} = \frac{{U}_{Mess}}{{I}_{Hilf}} ,$ bestimmt werden.

Fig. 7 zeigt eine detailliertere Ansicht der Stromflusskontaktierung und der Spannungsmessungskontaktierung eines Zugseils 8 in dem Vierleitermessungs-Aufbau zur Bestimmung des Zugseil-Widerstands **R**_{Zugseil} aus Fig. 6.

Das Zugseil 8, welches aus mehreren verseilten Litzen aufgebaut ist, die wiederum aus verseilten Drähten gebildet sind, ist an seinen Enden von Kontaktelementen 26 kontaktiert, die die Stromkontaktierung und die Spannungskontaktierung bilden. Diese Kontaktelemente 26 sind Teil der Kontaktierungseinrichtung 5, genauer der Kontaktierungsvorrichtungen 50, 50', und stellen eine elektrische Verbindung zwischen dem Messsystem 4 und dem Zugseil 8 in einem Aufzugsgurt 7 her.

Die Kontaktelemente 26 dringen durch den Mantel 31 des Aufzugsgurts 7 in das Zugseil 8 ein und stellen mittels der Kontaktierungseinrichtung 5 eine elektrische Berührungskontaktierung, d.h. eine nicht-stoffschlüssige elektrische Verbindung, zwischen dem Zugseil 8 und der Anschlussleitung 10, her.

Die regelbare Konstant-Stromquelle 20 und das Spannungsmessgerät 21 des Messsystems 4 sind, wie im Zusammenhang mit Fig. 6 beschrieben, über Adern 11 einer oder mehrerer Anschlussleitung(en) 10 mit den Stromfluss- bzw. Spannungsmessungskontaktierungen elektrisch verbunden, die durch die Kontaktelemente 26 hergestellt werden.

Fig.8 zeigt eine beispielhafte Ausführungsform einer Kontaktierungseinrichtung 5 mit jeweils einer Kontaktierungsvorrichtung 50 bzw. 50' für Stromfluss- und Spannungsmessungs-Kontaktierung an beiden Enden des Aufzugsgurts, entsprechend Fig. 2. Wie oben erwähnt hat der zu überwachende Aufzugsgurt 7 mehr als zwei Zugseile, von denen hier zwei dargestellt sind.

An den jeweiligen Enden des Aufzugsgurts 7 sind Kontaktierungsvorrichtungen 50 und 50' für Stromfluss durch die Zugseile 8 und Spannungsmessung angebracht. Die jeweiligen Kontaktierungen für Stromfluss und Spannungsmessung können in einer gemeinsamen Kontaktierungsvorrichtung 50, 50' oder in jeweils getrennten Untereinrichtungen 500' und 500" angeordnet sein. Die gestrichelten Linien zeigen an, dass die Kontaktierungsvorrichtungen 50 und 50' aus einer Einheit oder räumlich getrennt sein können.

In der in Fig.8 dargestellten beispielhaften Ausführungsform bilden die beiden Kontaktierungsvorrichtung 50, 50'jeweils eine Einheit. Die bildlich (durch gestrichelte Linie) dargestellte Auftrennung in jeweils zwei Teilvorrichtungen 500', 500" zur Strom- bzw. Spannungskontaktierung dient der funktionellen Unterscheidung der Kontaktelemente 26, welche einerseits die Stromflusskontaktierung und andererseits die Spannungsmessungskontaktierung der Zugseile 8 durch die Kontaktierungseinrichtung 5 bereitstellen.

Die Kontaktierungsvorrichtung 50 weist einen ersten Satz von Stromflusskontaktierungen I₁₁ und I₂₁ sowie einen ersten Satz von Spannungsmessungskontaktierungen U₁₁ und U₂₁ auf; Jeweils eine Stromflusskontaktierung und eine Spannungsmessungskontaktierung pro Zugseil 8. Die Spannungsmessungskontaktierungen U₁₁ und U₂₁ liegen hierbei auf der stromdurchflossenen Seite der Stromflusskontaktierungen I₁₁ und I₂₁ der Zugseile 8.

Die Kontaktierungsvorrichtung 50' weist einen zweiten Satz von Stromflusskontaktierungen I₁₂ und I₂₂ sowie einen zweiten Satz von Spannungsmessungskontaktierungen U₁₂ und U₂₂ auf. Die Spannungsmessungskontaktierungen U₁₂ und U₂₂ liegen hierbei ebenfalls auf der stromdurchflossenen Seite der Stromflusskontaktierungen I₁₂ und I₂₂ der Zugseile 8.

Die Stromflusskontaktierungen und die Spannungsmessungskontaktierungen sind jeweils über Adern 11 von ein oder mehr Anschlussleitungen 10 mit einem Messsystem 4 verbunden, wie in Zusammenhang mit Fig. 4 näher erläutert ist.

Der Stromfluss I verläuft entlang der Zugseile 8 von der ersten Kontaktierungsvorrichtung 50 hin zur zweiten Kontaktierungsvorrichtung 50'. Die abfallenden Spannungen beim Stromfluss I, die zu den Zugseil-Widerständen proportional sind, werden über die Spannungsmessungskontaktierungen U₁₁ und U₁₂ bzw. U₂₁ und U₂₂ abgegriffen. Der gestrichelt dargestellte Teil der Zugseile 8 deutet die räumliche Ausdehnung der Zugseile 8 zwischen den beiden Kontaktierungsvorrichtung 50 und 50' an, welche an den jeweiligen Enden des Aufzugsgurts 7 angeordnet sind.

Die beispielhafte Ausführungsform, welche in Fig. 8 dargestellt ist, weist Messpunkte, d.h. Kontaktierungspunkte, an jedem Zugseil 8 auf. In anderen Ausführungsformen ist nur ein Zugseil elektrisch kontaktiert, d.h. die Stromkontaktierungen I₂₁ und I₂₂ sowie die Spannungskontaktierungen U₂₁ und U₂₂ fallen weg. Die Vermessung des einen Zugseils 8 wird dann repräsentativ für den ganzen Aufzugsgurt 7 verwendet.

Bei einer anderen beispielhaften Ausführungsform einer Kontaktierungseinrichtung 5 gemäß Fig. 9 ist die Kontaktierungsvorrichtung 50 für Stromfluss- und Spannungsmessungs-Kontaktierung an nur einem Ende des Aufzugsgurts 7 vorgesehen. Somit fallen hier die Kontaktierungsvorrichtung 50 und die Kontaktierungseinrichtung 5 zusammen. Am anderen Ende des Aufzugsgurts 7 weisen die Zugseile 8 paarweise eine elektrische Verbindung 9 auf und bilden damit eine Serienschaltung aus zwei hintereinander geschalteten Zugseilen 8, entsprechend Fig. 3.

Wie bei Fig. 8 ist die (hier nur an einem Ende des Aufzugsgurts 7 vorgesehene) Kontaktierungsvorrichtung 50 als aus zwei funktionell verschiedenen Teilvorrichtungen 500' und 500" gebildet dargestellt, die zusammen eine Einheit bilden.

Analog zu Fig. 8 weist die Teilvorrichtung 500' einen Satz von Stromflusskontaktierungen I₁₁ und I₂₁ auf, während die Teilvorrichtung 500" einen Satz von Spannungsmessungskontaktierungen U₁₁ und U₂₁ aufweist. Es sind je eine Stromflusskontaktierung und eine Spannungsmessungskontaktierung pro Zugseil 8 vorhanden. Die Spannungsmessungskontaktierungen U₁₁ und U₂₁ liegen hierbei auf der stromdurchflossenen Seite der Stromflusskontaktierungen I₁₁ und I₂₁ der Zugseile 8, wie im Zusammenhang mit der Beschreibung von Fig. 8 erläutert ist.

Die Stromflusskontaktierungen und die Spannungsmessungskontaktierungen sind jeweils über Adern 11 von einer oder mehr Anschlussleitung(en) 10 mit einem Messsystem 4 verbunden, wie in Zusammenhang mit Fig. 4 näher erläutert ist.

Durch den Anschluss der Stromflusskontaktierungen I₁₁ und I₂₁ an die in Fig. 4 beschriebene Stromquelle 20 findet ein Stromfluss I von Stromflusskontaktierung I₁₁ aus durch ein erstes Zugseil 8 entlang bis zum anderen Ende des Aufzugsgurts 7 und über die elektrische Verbindung 9 durch ein zweites Zugseil 8 zurück zur Stromflusskontaktierung I₂₁ der Kontaktierungseinrichtung 5 statt. Über die beiden Spannungsmessungskontaktierungen U₁₁ und U₂₁ kann die an den in Serie geschalteten Zugseilen 8 abfallende Spannung abgegriffen werden.

Fig. 10 zeigt eine andere Ansicht der Ausführungsform von Fig. 9, bei der nur eine Kontaktierungs-Teilvorrichtung 500" dargestellt ist, nämlich diejenige zur Spannungsmessungskontaktierung, sowie deren Verbindung zum Spannungsmessgerät 21.

An einem Ende des Aufzugsgurts 7 ist eine Kontaktierungseinrichtung 5, welche nur eine Kontaktierungsvorrichtung 50 umfasst, angeordnet. Mit anderen Worten, die Kontaktierungsvorrichtung 50 und die Kontaktierungseinrichtung 5 fallen in der beispielhaften Ausführungsform, die in Fig. 10 dargestellt ist, zusammen. Die Kontaktierungsvorrichtung 50 weist zwei Kontaktierungs-Teilvorrichtungen 500' und 500" zur Strom- bzw. Spannungskontaktierung der Zugseile 8 auf.

Am anderen Ende des Aufzugsgurts 7 weisen die Zugseile 8 paarweise elektrische Verbindungen 9 auf, wie im Zusammenhang mit Fig. 9 näher beschrieben sind.

Der Stromfluss I durch die Zugseile 8 wird, wie in Zusammenhang mit Fig. 4 beschrieben, durch eine regelbare Konstant-Stromquelle 20 eines Messsystems 4 sichergestellt. Die Stromversorgung erfolgt über die Adern 11 einer oder mehrerer Anschlussleitung(en) 10, die über die Kontaktierungs-Teilvorrichtung 500" mit den Zugseilen 8 verbunden sind.

Der Stromfluss I durch die paarweise elektrisch miteinander verbundenen Zugseile 8 erfolgt analog zum im Zusammenhang mit Fig. 9 beschriebenen Stromfluss I.

Die Spannungsmessungskontaktierungen sind hier durch die Kontaktelemente 26 der Kontaktierungseinrichtung 5 dargestellt. Jedem Zugseil 8 ist ein Kontaktelement 26 zugeordnet.

Die an jeweils zwei, durch die paarweise miteinander elektrisch verbundenen Zugseilen 8, elektrisch verbundenen Spannungsmessungskontaktierungen abfallende Spannung wird über die Adern 11 einer oder mehrerer Anschlussleitung(en) 10 von einem Spannungsmessgerät 21 des Messsystems 4 ausgelesen.

Wie oben bereits erwähnt kann es sich bei den Anschlussleitungen 10 zur Stromspeisung und Spannungsmessung um ein und dieselbe Anschlussleitung 10, mit ausreichender Aderzahl, oder um getrennte Anschlussleitungen 10 handeln.

Auch hier zeigen die gestrichelten Bereiche der Zugseile 8 die räumliche Ausdehnung der Zugseile 8 zwischen den beiden Enden des Aufzugsgurts 7 an.

Die vorliegenden Ausführungen zur Spannungskontaktierung zu Fig. 10 gelten entsprechend auch für die im Zusammenhang mit den in Fig. 8 und 9 beschriebenen Ausführungsformen.

Eine Ausführungsform der in den obigen Figuren dargestellten Kontaktierungsvorrichtung 50 bzw. 50' mit Doppeldorn-Kontaktelementen ist in Fig. 11 gezeigt.

Die Kontaktierungs-Teilvorrichtung 500" der Kontaktierungsvorrichtung 50 ist mit einer Anschlussleitung 10, die als Flachkabel 100 realisiert ist, verbunden.

Die Anschlussleitung 10 ist in einer Ebene parallel zur Ebene, die vom Aufzugsgurt 7 aufgespannt wird, und senkrecht zum Aufzugsgurt 7 in der Kontaktierungsvorrichtung 50 arretiert.

Die Kontaktelemente 26, die die Zugseile 8 des Aufzuggurts 7 elektrisch mit den Adern 11 der Anschlussleitung 10 verbinden, sind als Doppeldorne in einer Kontaktelementhalterung 30 ausgebildet. Für jedes Zugseil 8 ist je ein Kontaktelement 26 pro Teilvorrichtung 500" zur Spannungsmessungskontaktierung bzw. ein Kontaktelement 26 pro Teilvorrichtung 500' zur Stromflusskontaktierung in der Kontaktierungsvorrichtung 50 angeordnet.

Die Doppeldorn-Kontaktelemente 26 weisen jeweils einen Teildorn 27 bzw. 27' in Richtung des Aufzugsgurts 7 und einen Teildorn 28 bzw. 28' in Richtung der Anschlussleitung 10 auf. Die Teildorne 27 und 28 bzw. 27' und 28' sind entweder aus einen Stück gefertigt oder zumindest elektrisch miteinander verbunden. Die Teildorne 27, 27' kontaktieren die Zugseile 8 abisolierfrei durch den Kunststoffmantel 31 des Aufzugsgurts 7 und stellen einen Berührungskontakt zwischen den Zugseilen 8 und den Kontaktelementen 26 her. Die Teildorne 28, 28' kontaktieren die Adern 11 ebenfalls abisolierfrei durch den Kabelmantel der Anschlussleitung 10 und stellen einen Berührungskontakt zwischen den Adern 11 und den Kontaktelementen 26 her.

Die Teildorne 27 und 28 liegen in einer Ebene und die Teildorne 27' und 28' liegen in einer Ebene. Der Abstand dieser beiden Ebenen entspricht einem Vielfachen des Abstands der Mittelachen der Adern 11 der Anschlussleitung 10. In der hier gezeigten beispielhaften Ausführungsform ist dieser Abstand der Ebenen genau der Aderabstand des Flachkabels 100. Der Abstand der Mittelachsen der Teildorne 27 und 27' entspricht einem Vielfachen des Abstands der Mittelachen der Zugseile 8 des Aufzugsgurts 7. In der hier gezeigten beispielhaften Ausführungsform ist dieser Abstand der Teildornen 27 und 27' genau dem Zugseilabstand. Dieser Abstand wird durch den Durchgriff 32 des Kunststoffmantels des Aufzugsgurts 7 zwischen den beiden Zugseilen 8 bestimmt.

Die Anschlussleitung 10 ist, wie im Zusammenhang mit Fig. 4 beschrieben, mit einem Messsystem 4 verbunden. Das Messsystem 4 verursacht den Stromfluss durch die Zugseile 8 und misst die an den Zugseilen 8 abfallende Spannung und ermittelt daraus die Zugseil-Widerstände.

Eine zu Fig. 11 alternative Ausführungsform der in den obigen Figuren dargestellten Kontaktierungsvorrichtung 50 bzw. 50' ist in Fig. 12 gezeigt. Im Unterschied zu Fig. 11 weist diese Einzeldorne 29 auf. Dabei ist hier nur eine Kontaktierungs-Teilvorrichtung 500' bzw. 500" dargestellt.

Die Einzeldorne 29 sind in einer "Matrix-Anordnung" mit folgenden Schema angeordnet: Eine Reihe von Dornen 29 kontaktiert, von der anschlussleitungsabgewandten Seite der Kontaktierungs-Teilvorrichtung 500' bzw. 500" aus, das zweit-äußerste vorbeilaufende Zugseil 8 und von diesem Zugseil 8 aus gesehen, jedes zweite Zugseil 8 bis zur Mitte des Aufzuggurts 7. Eine weitere Reihe von Dornen 29 kontaktiert, von der anschlussleitungszugewandten Seite der Kontaktierungs-Teilvorrichtung 500' bzw. 500" aus, das zweit-äußerste vorbeilaufende Zugseil 8 und von diesem Zugseil 8 aus gesehen, jedes zweite Zugseil 8 bis zur Mitte des Aufzuggurts 7. Eine weitere Reihe von Dornen 29 kontaktiert die übrigen vorbeilaufenden Zugseile 8.

In dem in Fig. 12 gezeigten Ausführungsbeispiel ist die Kontaktierungs-Teilvorrichtung 500' bzw. 500" für einen Aufzugsgurt 7 mit zwölf Zugseilen 8 in einem gemeinsamen Kunststoffmantel 31 mit einem dazu senkrechten Flachkabel 100 mit zwölf Adern 11 verbunden.

Diese Kontaktierungs-Teilvorrichtung 500', 500" weist drei Reihen mit Kontaktelementen 26 auf, die hier beispielhaft jeweils in Dreier-Gruppen aufgeteilt sind. Wenn man die in Fig. 12 gezeigte Orientierung beibehält und von der anschlussleitungsabgewandten Seite der Kontaktierungs-Teilvorrichtung 500' bzw. 500" beginnend zählt, dann kontaktiert eine Reihe von Kontaktelementen 26 das zweite, vierte und sechste Zugseil 8. Eine zweite Reihe aus zwei Gruppen von Kontaktelementen 26 kontaktiert das erste, dritte, fünfte, achte, zehnte und zwölfte Zugseil 8. Eine dritte Reihe von Kontaktelementen 26 kontaktiert das siebte, neunte und elfte Zugseil 8.

Wenn man die Zugseile 8 des Aufzugsgurts 7, wie oben beschrieben zählt, ist von links nach rechts das erste Zugseil 8 durch die Kontaktelemente 26 elektrisch mit der ersten Ader 11 des Flachkabels 100, zweite Zugseil 8 ist mit der siebten Ader 11, das dritte Zugseil 8 ist mit der dritten Ader 11, das vierte Zugseil 8 ist mit der neunten Ader 11, das fünfte Zugseil 8 ist mit der fünften Ader 11, das sechste Zugseil 8 ist mit der elften Ader 11, das siebte Zugseil 8 ist mit der zweiten Ader 11, das achte Zugseil 8 ist mit der achten Ader 11, das neunte Zugseil 8 ist mit der vierten Ader 11, das zehnte Zugseil 8 ist mit der zehnten Ader 11, das elfte Zugseil 8 ist mit der sechsten Ader 11 und das zwölfte Zugseil 8 ist mit der zwölften Ader 11 verbunden.

Diese "Matrix-Anordnung" ist durch die Größe der Kontaktelemente 26 bedingt, die einen Durchmesser von mehr als einem Zugseilabstand bzw. von mehr als einem Aderabstand aufweisen.

Die Kontaktierungseinrichtung 5 weist zwei Teile auf, nämlich einem Boden 35 und einem Deckel 36. Zur Montage wird das Flachkabel 100, d.h. die Anschlussleitung 10, bis zum Anschlag in die Kontaktierungs-Teilvorrichtung 500', 500" eingeführt, woraufhin diese mit vier Kunststoffschnappern 37 zusammen geklipst wird. Somit ist das Flachkabel 100 in der Kontaktierungs-Teilvorrichtung 500', 500" arretiert.

Um den elektrischen Kontakt zwischen den Zugseilen 8 und Adern 11 durch die Kontaktelemente 26 herzustellen, werden die beiden Kontaktierungs-Teilvorrichtungshälften 35 und 36 mit vier Spannschrauben 33 und zugehörigen Muttern 34 gegeneinander gepresst. Durch die zusätzliche Kraft, die von den Spannschrauben 33 ausgeht, werden die Zugseile 8 und Adern 11 abisolierfrei von den Kontaktelementen 26 berührungskontaktiert.

Fig. 13 zeigt den Schnitt durch die Kontaktierungs-Teilvorrichtung 500', 500" aus Figur 12 entlang der Linie A-A.

Boden 35 und Deckel 36 der Kontaktierungs-Teilvorrichtung 500', 500" werden durch die Spannschrauben 33 und zugehörige Muttern 34, wie im Zusammenhang mit Fig. 12 bereits beschrieben, zusammengepresst. Somit durchdringen die Kontaktelemente 26 (siehe X-Kreis) die Adern 11 des Flachkabels 100 und durchdringen die Zugseile 8 des Aufzugsgurts 7 teilweise. Dadurch schaffen die Kontaktelemente 26 eine elektrische Verbindung zwischen beiden.

Die Kunststoffschnapper 37 des Kontaktierungseinrichtungsdeckels 36 befinden sich nicht mehr in Anlage zu Einrastschultern des Kontaktierungseinrichtungsbodens 35, da Boden 35 und Deckel 36, durch die Spannschrauben 33, in erhöhtem Maße zusammengepresst sind.

Auf der Oberseite des Aufzugsgurts 7, d.h. auf der der Anschlussleitung 10 zugewandten Seite, ist der Mantel 31 dünn. Er hat etwa die Stärke des Kabelmantels der Anschlussleitung 10. Der Mantel 31 auf der Unterseite des Aufzugsgurts 7, d.h. auf der dem Boden der Kontaktierungseinrichtung 5 zugewandten Seite, weist eine ausgeprägte Lauffläche zum Rollen über die Tragrollen 14, 16 und Antriebsrollen 18 der Fördereinrichtung 2 auf, siehe Fig. 2 und 3.

Ein 20-fach vergrößerter Ausschnitt des mit **X** markierten kreisförmigen Bereiches in Fig. 13 ist in Fig. 14 gezeigt.

Die Kontaktelemente 26 in der Kontaktelementhalterung 30 sind in dieser beispielhaften Ausführungsform einer Kontaktierungs-Teilvorrichtung 500', 500" als Einzeldorne 29 ausgebildet, die in Fig. 14 als Kontaktstifte bezeichnet werden.

Durch die Kraftbeaufschlagung von den Spannschrauben 33 haben die Einzeldorne 29 die Adern 11 der Anschlussleitung 10 vollständig durchdrungen. Sie haben auch die Zugseile 8 des Aufzugsgurts 7 abisolierfrei durch den Mantel 31 kontaktiert. Die Kontaktelemente 26, d.h. die Einzeldorne 29, stellen eine elektrische Verbindung zwischen den Adern 11 der Anschlussleitung 10 und den Zugseilen 8 des Aufzugsgurts 7 her.

Durch die konische Form der Einzeldornen 29 werden die Verseilungen der Stahlseile, also der Zugseile 8, stärker gedehnt. Dies führt zu einem verbesserten elektrischen Kontakt gegenüber geraden, zum Beispiel nagelförmigen, Kontaktelementen 26.

Die PU-Schicht des Mantels 31 ist auf der dornabgewandten Seite erheblich dicker: Auf der einen Seite verleiht er dem Aufzugsgurt 7 so gute Abrolleigenschaften und auf der anderen Seite weist er eine dünne Schicht auf, die zur Kontaktierung durchdrungen werden muss.

Fig. 15 zeigt den Schnitt durch der Kontaktierungs-Teilvorrichtung 500'. 500" aus Figur 12 entlang der Linie **B-B.**

Der Mantel 31 des Aufzugsgurts 7 hat auf der dem Boden 35 zugewandten Seite eine Lauffläche mit Kamm-Struktur. Jeder Höcker dieses Kamms hat die Breite von zwei Zugseilen 8 und dient der Traktion des Aufzugsgurts 7 beim Auf- und Abrollen über die Trag- und Antriebsrollen 14,16 und 18 der Fördereinrichtung 2, siehe Figuren 2 und 3.

Auf der dem Deckel 36 zugewandten Seite ist der Mantel 31 des Aufzugsgurts 7 so dünn wie möglich, um eine einfache Kontaktierung der Zugseile 8 durch die Einzeldorne 29 zu gestatten, die aus den Kontakthaltern 30 hervorragen.

Die Einzeldornen 29 durchstoßen das Flachkabel 100 an den Stellen an denen die Adern 11 verlaufen und kontaktieren so die Adern 11 der Anschlussleitung 10 und die Zugseile 8 des Aufzugsgurts 7 gleichzeitig und abisolierfrei.

## Patentansprüche

1. Einrichtung (3) zur Überwachung eines Aufzugsgurts (7) mit wenigstens zwei in einem elektrisch isolierenden Mantel (31) eingebetteten elektrisch leitfähigen Zugseilen (8), welche elektrisch gegeneinander isoliert und parallel zueinander in einer gemeinsamen Ebene liegend im Mantel (31) verlaufen, mittels Widerstandsmessung, umfassend:
eine Kontaktierungseinrichtung (5) mit wenigstens einer Kontaktierungsvorrichtung (50, 50'), die mit Kontaktelementen (26) für jedes der wenigstens zwei Zugseile (8) zur abisolierfreien Berührungskontaktierung der Zugseile (8) durch den elektrisch isolierenden Mantel (31) ausgerüstet ist;
ein Widerstandsmesssystem (4), welches mit Hilfe der Kontaktelemente (26) elektrisch mit den Zugseilen (8) des Aufzugsgurts (7) verbindbar ist; **dadurch gekennzeichnet, dass**
das Widerstandsmesssystem (4) dazu eingerichtet ist, den elektrischen Widerstand wenigstens eines Zugseils (8) mittels Vierleitermessung, d.h. mit getrennter Kontaktierung für Stromfluss und Spannungsmessung, zu ermitteln, indem es die Einspeisung eines Mess-Hilfsstroms über die Stromflusskontaktierung und damit das Fließen des Mess-Hilfsstroms entlang des wenigstens einen Zugseils (8) veranlasst, und über die Spannungsmessungskontaktierung eine an dem wenigstens einen Zugseil (8) abfallende elektrische Spannung abgreift, und mit Hilfe dieser und des bekannten Mess-Hilfsstroms den elektrischen Zugseil-Widerstand ermittelt,
die Kontaktierungseinrichtung (5) wenigstens eine Anschlussleitung (10) aufweist, welche der elektrischen Verbindung der Kontaktelemente (26) mit dem Widerstandsmesssystem (4) dient, und
die Anschlussleitung (10) als Flachkabel (100) ausgebildet ist und die Kontaktelemente (26) jeweils ein Zugseil (8) des Aufzugsgurts (7) mit einer Ader (11) des Flachkabels (100) elektrisch kontaktieren, und das Flachkabel (100) eine Anzahl von Adern (11), die der Anzahl von Zugseilen (8) im Aufzugsgurt (7) entspricht, aufweist.

2. Überwachungseinrichtung (3) nach Anspruch 1, wobei die Kontaktierungseinrichtung (5) zwei Kontaktierungsvorrichtungen (50, 50') umfasst, von denen die eine zur Anordnung an einem Ende und die andere zur Anordnung am anderen Ende des Aufzugsgurts (7) vorgesehen ist, so dass der elektrische Widerstand von Zugseilen (8) zwischen den beiden Kontaktierungsvorrichtungen (50, 50') messbar ist.

3. Überwachungseinrichtung (3) nach Anspruch 1, wobei die Kontaktierungseinrichtung (5) eine Kontaktierungsvorrichtung (50) umfasst, die zur Anordnung an nur einem Ende des Aufzugsgurts (7) vorgesehen ist, und wobei die Überwachungseinrichtung (3) dazu ausgelegt ist, den elektrische Widerstand wenigstens zweier Zugseile (8) des Aufzugsgurts (7) zu messen, die mittels elektrischer Verbindung (9) am anderen Ende des Aufzugsgurts (7) elektrisch miteinander in Serie geschaltet sind.

4. Überwachungseinrichtung (3) nach einem der Ansprüche 1 bis 3, bei der
- die wenigstens eine Kontaktierungsvorrichtung (50 bzw. 50, 50') sowohl der Stromflusskontaktierung als auch der Spannungsmessungskontaktierung dient, oder
- die wenigstens eine Kontaktierungsvorrichtung (50 bzw. 50, 50') wenigstens eine Stromkontaktierungs-Teilvorrichtung (500') für die Stromflusskontaktierung und wenigstens eine Spannungskontaktierungs-Teilvorrichtung (500") für die Spannungsmessungskontaktierung umfasst.

5. Überwachungseinrichtung (3) nach einem der Ansprüche 1 bis 4, wobei die Kontaktelemente (26) auch die Adern (11) des Flachkabels (100) abisolierfrei kontaktieren.

6. Überwachungseinrichtung (3) nach Anspruch5, wobei die Kontaktelemente (26) als Kontaktdorne ausgebildet sind.

7. Überwachungseinrichtung (3) nach Anspruch 6, wobei die Kontaktdorne Einzeldorne (29) sind, die dazu ausgebildet sind, gemeinsam jeweils eine Ader (11) des Flachkabels (100) mit einem Zugseil (8) des Aufzugsgurts (7) zu kontaktieren, indem ein-und derselbe Einzeldorn (29) von einer Seite kommend sowohl die Flachkabelader (11) als auch das Zugseil (8) durchdringt, wobei die Dorndurchdringung der Flachkabelader (11) vollständig, und diejenige des Zugseils (8) wenigstens teilweise ist.

8. Überwachungseinrichtung (3) nach Anspruch 6, wobei die Kontaktdorne Doppeldorne sind, die zwischen dem Aufzugsgurt (7) und dem Flachkabel (100) angeordnet sind und deren beide Teildorne (27, 28 bzw. 27', 28') sich in entgegengesetzte Richtungen erstrecken, wobei die Doppeldorne dazu ausgebildet sind, jeweils eine Ader (11) des Flachkabels (100) mit einem Zugseil (8) des Aufzugsgurts (7) zu kontaktieren, indem ein Teildorn (28, 28') die Flachkabelader (11) und der andere Teildorn (27, 27') das Zugseil (8) wenigstens teilweise durchdringen.

9. Überwachungseinrichtung (3) nach einem der Ansprüche 1 bis 8, wobei das Flachkabel (100) im rechten Winkel zum Aufzugsgurt (7) angeordnet ist und im Kontaktierungsbereich in einer Ebene parallel zur vom Aufzugsgurt (7) aufgespannten Ebene liegt.

10. Überwachungseinrichtung (3) nach einem der Ansprüche 1 bis 9, wobei die Kontaktelemente (26) in wenigstens zwei Reihen angeordnet sind, wobei die Kontaktelemente (26) einen Durchmesser aufweisen welcher größer ist als der Abstand zwischen jeweils zwei Zugseilen (8).

11. Aufzugsanlage (1) umfassend
- wenigstens einen Aufzugskorb (6),
- eine Fördereinrichtung (2) für den wenigstens einen Aufzugskorb (6), wobei die Fördereinrichtung (2) wenigstens einen Aufzugsgurt (7) mit mehreren Zugseilen (8) aufweist, die am Aufzugskorb (6) befestigt sind, und
- eine Einrichtung (3) zur Überwachung des Aufzugsgurts (7) nach einem der Ansprüche 1 bis 10.

12. Verfahren zur Überwachung von Aufzugsgurten (7) mit wenigstens zwei in einem elektrisch isolierenden Mantel (31) eingebetteten elektrisch leitfähigen Zugseilen (8), welche elektrisch gegeneinander isoliert und parallel zueinander in einer gemeinsamen Ebene liegend im Mantel (31) angeordnet sind, mittels Widerstandsmessung, wobei das Verfahren mit Hilfe einer Überwachungseinrichtung (3) durchgeführt wird, wobei die Überwachungseinrichtung (3) ein Widerstandsmesssystem (4) umfasst, das mittels abisolierfreier Berührungskontaktierung mit den Zugseilen (8) durch deren elektrisch isolierenden Mantel (31) elektrisch verbunden ist, nämlich mit Hilfe einer Kontaktierungseinrichtung (5) mit wenigstens einer Kontaktierungsvorrichtung (50, 50'), die Kontaktelemente (26) für jedes der wenigstens zwei Zugseile (8) aufweist, wobei eine Kontaktierungsvorrichtung (50 bzw. 50, 50') an einem Ende oder an beiden Enden des Aufzugsgurts angeordnet ist,
**dadurch gekennzeichnet, dass**
das Verfahren folgende Schritte umfasst, um den elektrischen Widerstand von wenigstens einem elektrisch leitenden Zugseil (8) mit Hilfe von Vierleitermessung, d.h. mit getrennter Kontaktierung für Stromfluss und Spannungsmessung, zu ermitteln:
ein Mess-Hilfsstrom wird über die Stromflusskontaktierung in das wenigstens eine Zugseil (8) eingespeist, so dass das wenigstens eine Zugseil (8) über die Länge des Aufzugsgurts (7) von diesem Mess-Hilfsstrom durchflossen wird;
eine an dem wenigstens einen Zugseil (8) abfallende elektrische Spannung wird über die Spannungsmessungskontaktierung abgegriffen;
mit Hilfe der abgegriffenen elektrischen Spannung und dem bekannten Mess-Hilfsstrom wird der elektrische Zugseil-Widerstand ermittelt;
weiterhin **dadurch gekennzeichnet, dass**
die Kontaktierungseinrichtung (5) wenigstens eine Anschlussleitung (10) aufweist, welche der elektrischen Verbindung der Kontaktelemente (26) mit dem Widerstandsmesssystem (4) dient, und
die Anschlussleitung (10) als Flachkabel (100) ausgebildet ist und die Kontaktelemente (26) jeweils ein Zugseil (8) des Aufzugsgurts (7) mit einer Ader (11) des Flachkabels (100) elektrisch kontaktieren, und das Flachkabel (100) eine Anzahl von Adern (11), die der Anzahl von Zugseilen (8) im Aufzugsgurt (7) entspricht, aufweist.

13. Verfahren nach Anspruch 12, wobei die Überwachungseinrichtung (3) gemäß einem der Ansprüche 1 bis 10 ausgebildet ist.

## Claims

1. Device (3) for monitoring, by means of resistance measurement, a lift belt (7) having at least two electrically conductive traction ropes (8) which are embedded in an electrically insulating sheath (31), are electrically insulated from one another and run parallel to one another in a common plane horizontally in the sheath (31), comprising:
a contact-making device (5) with at least one contact-making apparatus (50, 50') which is equipped with contact elements (26) for each of the at least two traction ropes (8) for making physical contact with the traction ropes (8) through the electrically insulating sheath (31) without stripping insulation;
a resistance measurement system (4) which can be electrically connected to the traction ropes (8) of the lift belt (7) with the aid of the contact elements (26);
**characterized in that**
the resistance measurement system (4) is designed to determine the electrical resistance of at least one traction rope (8) by means of four-conductor measurement, that is to say with separate contact-connection for current flow and voltage measurement, by causing a measurement auxiliary current to be fed in by means of the current flow contact-connection and therefore causing the measurement auxiliary current to flow along the at least one traction rope (8), and tapping off an electrical voltage which is dropped across the at least one traction rope (8) by means of the voltage measurement contact-connection, and ascertaining the electrical traction rope resistance with the aid of said electrical voltage and the known measurement auxiliary current,
the contact-making device (5) has at least one connection line (10) which serves to electrically connect the contact elements (26) to the resistance measurement system (4), and
the connection line (10) is designed as a flat cable (100) and the contact elements (26) each make electrical contact with a traction rope (8) of the lift belt (7) by way of a wire (11) of the flat cable (100), and the flat cable (100) has a number of wires (11) which corresponds to the number of traction ropes (8) in the lift belt (7).

2. Monitoring device (3) according to Claim 1, wherein the contact-making device (5) comprises two contact-making apparatuses (50, 50'), one of which is intended to be arranged at one end and the other of which is intended to be arranged at the other end of the lift belt (7), so that the electrical resistance of traction ropes (8) between the two contact-making apparatuses (50, 50') can be measured.

3. Monitoring device (3) according to Claim 1, wherein the contact-making device (5) comprises a contact-making apparatus (50) which is intended to be arranged at only one end of the lift belt (7), and wherein the monitoring device (3) is designed to measure the electrical resistance of at least two traction ropes (8) of the lift belt (7) which are connected electrically in series with one another by means of electrical connection (9) at the other end of the lift belt (7).

4. Monitoring device (3) according to one of Claims 1 to 3, in which
- the at least one contact-making apparatus (50 or 50, 50') serves both for current flow contact-connection and for voltage measurement contact-connection, or
- the at least one contact-making apparatus (50 or 50, 50') comprises at least one current contact-connection component apparatus (500') for current flow contact-connection and at least one voltage contact-connection component apparatus (500") for voltage measurement contact-connection.

5. Monitoring device (3) according to one of Claims 1 to 4, wherein the contact elements (26) also make contact with the wires (11) of the flat cable (100) without stripping insulation.

6. Monitoring device (3) according to Claim 5, wherein the contact elements (26) are in the form of contact spikes.

7. Monitoring device (3) according to Claim 6, wherein the contact spikes are individual spikes (29) which are designed to jointly in each case contact-connect a wire (11) of the flat cable (100) to a traction rope (8) of the lift belt (7) by one and the same individual spike (29) piercing both the flat cable wire (11) and the traction rope (8) from one side, wherein the spike completely pierces the flat cable wire (11) and at least partially pierces the traction rope (8).

8. Monitoring device (3) according to Claim 6, wherein the contact spikes are twin spikes which are arranged between the lift belt (7) and the flat cable (100) and the two component spikes (27, 28 or 27', 28') of which extend in opposite directions, wherein the twin spikes are designed to in each case contact-connect a wire (11) of the flat cable (100) to a traction rope (8) of the lift belt (7) by one component spike (28, 28') at least partially piercing the flat cable wire (11) and the other component spike (27, 27') at least partially piercing the traction rope (8).

9. Monitoring device (3) according to one of Claims 1 to 8, wherein the flat cable (100) is arranged at a right angle in relation to the lift belt (7) and, in the contact-making region, lies in a plane parallel to the plane spanned by the lift belt (7).

10. Monitoring device (3) according to one of Claims 1 to 9, wherein the contact elements (26) are arranged in at least two rows, wherein the contact elements (26) have a diameter which is greater than the distance between in each case two traction ropes (8).

11. Lift system (1) comprising
- at least one lift cage (6),
- a conveyer device (2) for the at least one lift cage (6), wherein the conveyor device (2) has at least one lift belt (7) with a plurality of traction ropes (8) which are fastened to the lift cage (6), and
- a device (3) for monitoring the lift belt (7) according to one Claims 1 to 10.

12. Method for monitoring lift belts (7) having at least two electrically conductive traction ropes (8) which are embedded in an electrically insulating sheath (31), are electrically insulated from one another and run parallel to one another in a common plane horizontally in the sheath (31) by means of resistance measurement, wherein the method is carried out with the aid of a monitoring device (3), wherein the monitoring device (3) comprises a resistance measurement system (4) which is electrically connected to the traction ropes (8) by way of their electrically insulating sheaths (31) by means of contact-connection without stripping insulation, specifically with the aid of a contact-making device (5) with at least one contact-making apparatus (50, 50') which has contact elements (26) for each of the at least two traction ropes (8), wherein a contact-making apparatus (50 or 50, 50') is arranged at one end or at both ends of the lift belt,
**characterized in that**
the method comprises the following steps in order to ascertain the electrical resistance of at least one electrically conductive traction rope (8) with the aid of four-conductor measurement, that is to say with separate contact-connection for current flow and voltage measurement:
a measurement auxiliary current is fed into the at least one traction rope (8) by means of the current flow contact-connection, so that the said measurement auxiliary current flows through the at least one traction rope (8) over the length of the lift belt (7);
an electrical voltage which is dropped across the at least one traction rope (8) is tapped off by means of the voltage measurement contact-connection;
the electrical traction rope resistance is ascertained with the aid of the tapped-off electrical voltage and the known measurement auxiliary current;
furthermore **characterized in that**
the contact-making device (5) has at least one connection line (10) which serves to electrically connect the contact elements (26) to the resistance measurement system (4), and
the connection line (10) is designed as a flat cable (100) and the contact elements (26) each make electrical contact with a traction rope (8) of the lift belt (7) by way of a wire (11) of the flat cable (100), and the flat cable (100) has a number of wires (11) which corresponds to the number of traction ropes (8) in the lift belt (7).

13. Method according to Claim 12, wherein the monitoring device (3) is designed according to one of Claims 1 to 10.

## Revendications

1. Dispositif (3) pour la surveillance d'une courroie d'ascenseur (7) avec au moins deux câbles de traction (8) électroconducteurs intégrés dans une gaine (31) électro-isolante qui s'étendent isolés électriquement l'un de l'autre et se trouvant parallèlement l'un à l'autre dans un plan commun dans la gaine (31), au moyen d'une mesure de résistance, comprenant :
un système de mise en contact (5) avec au moins un dispositif de mise en contact (50, 50') qui est équipé d'éléments de contact (26) pour chacun des au moins deux câbles de traction (8) pour la mise en contact physique sans dénudage des câbles de traction (8) par la gaine (31) électro-isolante ;
un système de mesure de résistance (4) qui peut être relié électriquement, à l'aide des éléments de contact (26), aux câbles de traction (8) de la courroie d'ascenseur (7) ;
**caractérisé en ce que**
le système de mesure de résistance (4) est agencé afin de déterminer la résistance électrique d'au moins un câble de traction (8) au moyen d'une mesure à quatre conducteurs, c'est-à-dire avec une mise en contact séparée pour le flux de courant et la mesure de tension, **en ce qu'**il déclenche l'injection d'un courant auxiliaire de mesure par l'intermédiaire de la mise en contact de flux de courant et ainsi l'écoulement du courant auxiliaire de mesure le long de l'au moins un câble de traction (8), et, par l'intermédiaire de la mise en contact de mesure de tension, prélève une tension électrique baissant au niveau de l'au moins un câble de traction (8), et à l'aide de celle-ci et du courant auxiliaire de mesure connu détermine la résistance de câble de traction électrique,
le système de mise en contact (5) présente au moins un câble de raccordement (10) qui sert à la liaison électrique des éléments de contact (26) avec le système de mesure de résistance (4), et
le câble de raccordement (10) est réalisé en tant que câble plat (100) et les éléments de contact (26) mettent en contact électriquement respectivement un câble de traction (8) de la courroie d'ascenseur (7) avec un brin (11) du câble plat (100), et le câble plat (100) présente un nombre de brins (11) qui correspond au nombre de câbles de traction (8) dans la courroie d'ascenseur (7).

2. Dispositif de surveillance (3) selon la revendication 1, dans lequel le système de mise en contact (5) comprend deux dispositifs de mise en contact (50, 50') dont l'un est prévu pour la disposition au niveau d'une extrémité et l'autre pour la disposition au niveau de l'autre extrémité de la courroie d'ascenseur (7) de sorte que la résistance électrique de câbles de traction (8) puisse être mesurée entre les deux dispositifs de mise en contact (50, 50').

3. Dispositif de surveillance (3) selon la revendication 1, dans lequel le système de mise en contact (5) comprend un dispositif de mise en contact (50) qui est prévu pour la disposition au niveau d'une seule extrémité de la courroie d'ascenseur (7), et dans lequel le dispositif de surveillance (3) est conçu afin de mesurer la résistance électrique d'au moins deux câbles de traction (8) de la courroie d'ascenseur (7), qui sont montés en série électriquement entre eux au moyen d'une liaison électrique (9) au niveau de l'autre extrémité de la courroie d'ascenseur (7).

4. Dispositif de surveillance (3) selon l'une des revendications 1 à 3, où
- l'au moins un dispositif de mise en contact (50 ou 50, 50') sert non seulement à la mise en contact de flux de courant mais aussi à la mise en contact de mesure de tension, ou
- l'au moins un dispositif de mise en contact (50 ou 50, 50') comprend au moins un dispositif partiel de mise en contact de courant (500') pour la mise en contact de flux de courant et au moins un dispositif partiel de mise en contact de tension (500") pour la mise en contact de mesure de tension.

5. Dispositif de surveillance (3) selon l'une des revendications 1 à 4, dans lequel les éléments de contact (26) viennent aussi en contact sans dénudage avec les brins (11) du câble plat (100).

6. Dispositif de surveillance (3) selon la revendication 5, dans lequel les éléments de contact (26) sont réalisés en tant qu'épines de contact.

7. Dispositif de surveillance (3) selon la revendication 6, dans lequel les épines de contact sont des épines individuelles (29) qui sont réalisées afin de mettre en contact ensemble respectivement un brin (11) du câble plat (100) avec un câble de traction (8) de la courroie d'ascenseur (7) en ce qu'une seule et même épine individuelle (29) pénètre, venant d'un côté, non seulement le chargeur de câble plat (11) mais aussi le câble de traction (8), dans lequel la pénétration d'épine du chargeur de câble plat (11) est complète, et celle du câble de traction (8) est au moins partielle.

8. Dispositif de surveillance (3) selon la revendication 6, dans lequel les épines de contact sont des épines doubles qui sont disposées entre la courroie d'ascenseur (7) et le câble plat (100) et dont les deux épines partielles (27, 28 ou 27', 28') s'étendent dans des sens opposés, dans lequel les épines doubles sont réalisées afin de mettre en contact respectivement un brin (11) du câble plat (100) avec un câble de traction (8) de la courroie d'ascenseur (7) en ce qu'une épine partielle (28, 28') pénètre au moins partiellement le chargeur de câble plat (11) et l'autre épine partielle (27, 27'), le câble de traction (8).

9. Dispositif de surveillance (3) selon l'une des revendications 1 à 8, dans lequel le câble plat (100) est disposé à angle droit par rapport à la courroie d'ascenseur (7) et se trouve dans la zone de mise en contact dans un plan parallèle au plan défini par la courroie d'ascenseur (7).

10. Dispositif de surveillance (3) selon l'une des revendications 1 à 9, dans lequel les éléments de contact (26) sont disposés dans au moins deux rangées, dans lequel les éléments de contact (26) présentent un diamètre qui est plus grand que la distance entre respectivement deux câbles de traction (8).

11. Installation d'ascenseur (1) comprenant
- au moins une cabine d'ascenseur (6),
- un dispositif de transport (2) pour l'au moins une cabine d'ascenseur (6), dans laquelle le dispositif de transport (2) présente au moins une courroie d'ascenseur (7) avec plusieurs câbles de traction (8) qui sont fixés à à cabine d'ascenseur (6), et
- un dispositif (3) pour la surveillance de la courroie d'ascenseur (7) selon l'une des revendications 1 à 10.

12. Procédé de surveillance de courroies d'ascenseur (7) avec au moins deux câbles de traction (8) électroconducteurs intégrés dans une gaine (31) électro-isolante qui sont disposés isolés électriquement l'un de l'autre et se trouvant parallèlement l'un à l'autre dans un plan commun dans la gaine (31), au moyen d'une mesure de résistance, dans lequel le procédé est réalisé à l'aide d'un dispositif de surveillance (3), dans lequel le dispositif de surveillance (3) comprend un système de mesure de résistance (4) qui est relié électriquement, au moyen d'une mise en contact physique sans dénudage, aux câbles de traction (8) par leur gaine (31) électro-isolante, à savoir à l'aide d'un système de mise en contact (5) avec au moins un dispositif de mise en contact (50, 50') qui présente des éléments de contact (26) pour chacun des au moins deux câbles de traction (8), dans lequel un dispositif de mise en contact (50 ou 50, 50') est disposé au niveau d'une extrémité ou au niveau des deux extrémités de la courroie d'ascenseur,
**caractérisé en ce que**
le procédé comprend les étapes suivantes afin de déterminer la résistance électrique d'au moins un câble de traction (8) électroconducteur à l'aide d'une mesure à quatre conducteurs, c'est-à-dire avec une mise en contact séparée pour le flux de courant et la mesure de tension :
un courant auxiliaire de mesure est injecté par l'intermédiaire de la mise en contact de flux de courant dans l'au moins un câble de traction (8) de sorte que l'au moins un câble de traction (8) soit traversé sur la longueur de la courroie d'ascenseur (7) par ce courant auxiliaire de mesure ;
une tension électrique baissant au niveau de l'au moins un câble de traction (8) est prélevée par l'intermédiaire de la mise en contact de mesure de tension ;
à l'aide de la tension électrique prélevée et du courant auxiliaire de mesure connu, la résistance de câble de traction électrique est déterminée ;
**caractérisé en outre en ce que**
le système de mise en contact (5) présente au moins un câble de raccordement (10) qui sert à la liaison électrique des éléments de contact (26) avec le système de mesure de résistance (4), et
le câble de raccordement (10) est réalisé en tant que câble plat (100) et les éléments de contact (26) mettent en contact électriquement respectivement un câble de traction (8) de la courroie d'ascenseur (7) avec un brin (11) du câble plat (100), et le câble plat (100) présente un nombre de brins (11) qui correspond au nombre de câbles de traction (8) dans la courroie d'ascenseur (7).

13. Procédé selon la revendication 12, dans lequel le dispositif de surveillance (3) est réalisé selon l'une des revendications 1 à 10.
